# DEMANDE DE BREVET EUROPEEN

(11) **EP 2 308 606 A1**
(43) Date de publication de la demande: **13.04.2011**
(21) Numéro de dépôt: 10013542.5
(22) Date de dépôt: 12.10.2010
(51) Int. Cl.: B05C 17/10, E04F 21/16

(54) **Raclette pour enduits**

(30) Priorité: 12.10.2009 FR 0904878
(71) Demandeur: Toupret SA, 91100 Corbeil Essonnes (FR)
(72) Inventeur: Sorrentino, Florence, 91100 Corbeil Essonnes (FR); Bouchet, Gérard, 91100 Corbeil Essonnes (FR)
(74) Mandataire: Sabatier, Marc

(57) **Abrégé**

Raclette pour égaliser et/ou uniformiser des enduits comprenant un manche (1), un support de lame (2), et une lame (3) en élastomère souple.

La face de la lame en contact avec le support est crantée.

## Description

La présente invention a pour objet une raclette pour égaliser et/ou uniformiser des enduits sur un support.

Avant d'appliquer un revêtement décoratif, par exemple de la peinture ou un papier peint, sur les murs et plafonds intérieurs, il est préférable voire indispensable de préparer le support afin de rendre lisse la surface à recouvrir.

Les principaux types d'enduisage sont :
- le rebouchage pour combler les cavités ou les discontinuités
- le dégrossissage pour supprimer le bullage et combler les irrégularités
- le lissage.

Traditionnellement l'enduisage est réalisé avec des outils à lame métallique qui doivent être soigneusement préparés notamment par affûtage. Les opérations continues de dégrossissage et de lissage exigent une grande dextérité dans le maniement des outils d'enduiseur, un apprentissage est donc nécessaire pour un applicateur non formé aux pratiques des enduiseurs.

La présente demande se propose de faciliter et rendre moins pénibles les travaux d'enduisage des murs et plafonds et d'en augmenter notablement le rendement en fournissant un outil dont l'usage est simple et efficace.

Plus particulièrement, l'outil est une raclette permettant l'égalisation et/ou l'uniformisation d'enduits déposés sur tous supports. De préférence, la raclette est utilisée pour égaliser et/ou uniformiser les enduits déposés à l'aide d'un des rouleaux objets des demandes déposées par la demanderesse FR09/04119 et FR09/04118.

Une fois égalisé et/ou uniformisé, l'enduit est lissé avec une raclette par exemple du type de celle du produit Magic'Liss ou avec une raclette à lame lisse couverte par la demande déposée par la demanderesse FR09/04120.

La raclette comprend un manche, un support de lame et une lame en élastomère souple.

Selon un mode de réalisation préféré, l'élastomère souple présente une dureté de 10 à 90 shore A. Plus particulièrement, l'élastomère souple est un polymère styrène-éthylène-butylène-styrène (SEBS), un polymère éthylène-acétate de vinyle (EVA) ou un polymère styrène-butadiène-styrène (SBS).

Afin de faciliter l'égalisation et/ou l'uniformisation des enduits, la lame de la raclette est une lame crantée. Cette raclette peut être utilisée sur tout type de support.

La face de la lame en contact avec le support est crantée et la face de la lame qui n'est pas en contact avec le support est lisse.

Les 2 extrémités du bord inférieur de la lame sont légèrement arrondies.

Les crans de la lame crantée ont de préférence une hauteur de 10 à 12 mm.

De préférence, les crans sont réguliers en largeur sur toute la longueur de la lame, par exemple ils présentent une largeur de 2 mm.

Les crans ont une profondeur de 0,1 à 1,5 mm. De préférence, ils n'ont pas la même profondeur sur toute la longueur de la lame. Plus particulièrement, les crans ont une profondeur de 0,3 mm aux 2 extrémités arrondies de la lame et de 0,7 mm sur le reste de la lame.

La lame de la raclette selon l'invention présente une longueur de 100 à 450 mm, plus particulièrement de 200 à 300 mm. Selon un mode de réalisation préféré, la lame de la raclette présente une longueur de 240 mm.

La hauteur totale de la lame est de préférence comprise entre 15 et 20 mm.

La lame de la raclette est fixée sur le support de lame par surmoulage. La technique de surmoulage permet d'obtenir une liaison solide et durable entre la lame et son support.

La configuration de la surface de contact entre la lame et le support de lame n'est pas limitée. De préférence, le bord du support de lame sur lequel est surmoulé la lame comporte une saillie de section globalement triangulaire. Selon un autre mode de réalisation, le bord du support de lame peut être plan.

Le manche ainsi que le support de lame sont en matière thermoplastique, par exemple en polypropylène, en terpolymère acrylonitile-butadiène-styrène (ABS) ou en polyamide, tel que PA 6.

Le manche de la raclette permet sa manipulation ergonomique et il peut être adapté sur une perche télescopique appropriée.

Selon un mode de réalisation préféré, le manche de la raclette est amovible.

Les pièces de la raclette de l'invention sont en matière synthétique. La raclette n'est pas sensible à l'eau et ne se déforme pas contrairement aux outils traditionnels majoritairement composés de métal et de bois.

La raclette de l'invention est utilisée pour égaliser et/ou uniformiser des enduits. De manière classique, les enduits peuvent être des enduits à gâcher avec de l'eau, des enduits en pâte prêts à l'emploi ou des enduits pluri-composants.

Les enduits en poudre sont par exemple à base de plâtre, de ciment ou de liant organique. Les enduits en pâte sont de préférence à base de liant organique.

Afin d'obtenir un résultat optimum, les raclettes selon l'invention sont utilisées pour égaliser, uniformiser et/ou lisser des enduits présentant une densité supérieure ou égale à 0,5, une granulométrie inférieure ou égale à 2000 µ et une viscosité comprise entre 80 000 et 500 000 mPa.s (la viscosité est mesurée à l'aide d'un viscosimètre Brookfield RVDV III - Hélipath S96/50 mm - 10 rpm à une température de 20 ± 1 °C).

Les raclettes selon l'invention sont préconisées pour des travaux de petites et moyennes surfaces. Elles sont légères et très maniables, elles permettent ainsi une égalisation et/ou une uniformisation des enduits avec un meilleur rendement qu'avec des outils traditionnels, en nécessitant moins d'efforts et en évitant la majorité des défauts d'enduisage.

La raclette selon l'invention est prête à l'emploi.

L'invention sera maintenant décrite plus en détail par référence aux dessins annexés et aux exemples.
La figure 1 est une vue de dessous de la raclette selon l'invention.
La figure 2 est une vue de dessus de la raclette selon l'invention.
La figure 3 est une vue éclatée d'un mode de réalisation préféré de la raclette selon l'invention.
La figure 4 est une vue arrière de la lame de la raclette selon l'invention.
La figure 5 est une vue de dessous partielle de la lame de la raclette selon l'invention.

La raclette selon l'invention comprend un manche (1), un support de lame (2) et une lame crantée (3).

La face de la lame (3) en contact avec le support est crantée (figure 1) et la face de la lame (3) qui n'est pas en contact avec le support est lisse (figure 2).

L est la longueur totale de la lame (3) ; de préférence elle est égale à 240 mm.

a est la hauteur totale de la raclette selon l'invention. De préférence, elle est égale à environ 196 mm.

b est la hauteur de la lame. De préférence, elle est égale à environ 17,5 mm.

Selon le mode de réalisation préféré représenté sur la figure 3, le manche (1) de la raclette est amovible.

La figure 4 représente la face crantée de la lame (3). Les 2 extrémités du bord inférieur de la lame (3) sont légèrement arrondies.

La figure 5 représente un zoom sur l'une des extrémités de la lame (3) vue de dessous. Selon le mode de réalisation préféré de l'invention, les crans n'ont pas la même profondeur sur toute la longueur de la lame. Comme indiqué sur la figure 5, aux 2 extrémités arrondies de la lame (3), les crans ont une profondeur inférieure à celle des crans sur le reste de la lame. Plus particulièrement, les crans ont une profondeur de 0,3 mm aux 2 extrémités arrondies de la lame et de 0,7 mm sur le reste de la lame.

*e* et *d* sont la largeur des crans, respectivement aux extrémités de la lame et sur le reste de la lame ; de préférence *e* et *d* ont la même valeur égale à 2 mm. *h1* est la profondeur des crans aux 2 extrémités de la lame crantée (3) ; de préférence elle est égale à 0,3 mm. *h2* est la profondeur des crans sur le reste de la lame crantée (3) ; de préférence elle est égale à 0,7 mm.

La lame crantée (3) présente une section globalement rectangulaire. De préférence, l'épaisseur de la lame crantée (3) est comprise entre 2 et 4 mm. Selon un mode de réalisation particulièrement préféré, l'épaisseur de la lame est égale à environ 3,2 mm.

Exemples d'enduits pouvant être utilisés avec les raclettes de l'invention

### Exemple 1 - Enduit en poudre à base de plâtre

On peut utiliser un enduit en poudre à base de plâtre ayant la composition suivante

| Constituant | % en masse |
|---|---|
| Plâtre alpha ou bêta | 20 à 70 |
| Charges minérales de remplissage | 20 à 70 |
| (par exemple carbonates, silices, sulfates, silicates) | |
| Liants organiques solubles ou dispersables | 0,5 à 15 |
| (d'origine animale, végétale ou synthétique) | |
| Agent rétenteur d'eau | 0,01 à 5 |
| Agent épaississant | 0,01 à 5 |

L'enduit peut également comprendre 0 à 10% de ciment Portland, 0 à 10% de chaux aérienne, 0 à 30% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent modificateur de la rhéologie, agent dispersant, agent mouillant, agent fluidifiant, agent hydrophobe, agent hydrophile, agent anti-salissures, agent antimousse, agent entraîneur d'air, accélérateur de prise, retardateur de prise, biocide, agent anti-corrosion, colorant, opacifiant, agent anti-poussière, agent à effet décoratif, agent à effet photocatalytique, agent masquant les odeurs.

### Exemple 2 - Enduit en poudre à base de ciment

On peut utiliser un enduit en poudre à base de ciment ayant la composition suivante

| Constituant | % en masse |
|---|---|
| Ciment Portland | 1 à 40 |
| Charges minérales de remplissage | 20 à 70 |
| (par exemple carbonates, silices, sulfates, silicates) | |
| Liants organiques solubles ou dispersables | 0,5 à 20 |
| (d'origine animale, végétale ou synthétique) | |
| Agent rétenteur d'eau | 0,01 à 5 |
| Agent épaississant | 0,01 à 5 |

L'enduit peut également comprendre 0 à 40% de chaux hydraulique, 0 à 40% de ciment alumineux, 0 à 15% de plâtre alpha ou bêta, 0 à 10% de chaux aérienne, 0 à 30% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent modificateur de la rhéologie, agent dispersant, agent mouillant, agent fluidifiant, agent hydrophobe, agent hydrophile, agent anti-salissures, agent antimousse, agent entraîneur d'air, accélérateur de prise, accélérateur de durcissement, retardateur de prise, agent anti-retrait, agent anti-efflorescence, biocide, agent anti-corrosion, colorant, opacifiant, agent anti-poussière, agent à effet décoratif, agent à effet photocatalytique, agent masquant les odeurs.

### Exemple 3 - Enduit en poudre à base de liant organique

On peut utiliser un enduit en poudre à base de liant organique ayant la composition suivante

| Constituant | % en masse |
|---|---|
| Liants organiques solubles ou dispersables | 0,5 à 15 |
| (d'origine animale, végétale ou synthétique) | |
| Charges minérales de remplissage | 35 à 70 |
| (par exemple carbonates, silices, sulfates, silicates) | |
| Agent rétenteur d'eau | 0,01 à 5 |
| Agent épaississant | 0,01 à 5 |

L'enduit peut également comprendre 0 à 40% de chaux aérienne, 0 à 20% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent modificateur de la rhéologie, agent dispersant, agent mouillant, agent hydrophobe, agent hydrophile, agent anti-salissures, agent antimousse, agent entraîneur d'air, biocide, agent anti-corrosion, colorant, opacifiant, agent anti-poussière, agent à effet décoratif, agent à effet photocatalytique, agent masquant les odeurs.

### Exemple 4 - Enduit en pâte à base de liant organique

On peut utiliser un enduit en pâte à base de liant organique ayant la composition suivante

| Constituant | % en masse |
|---|---|
| Eau | 20 à 35 |
| Liants organiques solubles ou dispersés | 0,5 à 35 |
| (d'origine animale, végétale ou synthétique) | |
| Charges minérales de remplissage | 35 à 70 |
| (par exemple carbonates, silices, sulfates, silicates) | |
| Agent rétenteur d'eau | 0,01 à 5 |
| Agent épaississant | 0,01 à 5 |

L'enduit peut également comprendre 0 à 30% de chaux aérienne, 0 à 20% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent coalescent, régulateur de pH, agent modificateur de la rhéologie, accélérateur de séchage, agent dispersant, agent mouillant, agent hydrophobe, agent anti-salissures, agent siccatif, agent plastifiant, agent antimousse, biocide, agent anti-corrosion, colorant, opacifiant, agent à effet décoratif, agent à effet photocatalytique, agent masquant les odeurs.

## Revendications

1. Raclette pour égaliser et/ou uniformiser des enduits comprenant un manche (1), un support de lame (2) et une lame (3), **caractérisée en ce que** la lame (3) est en élastomère souple.

2. Raclette selon la revendication 1, **caractérisée en ce que** la face de la lame en contact avec le support est crantée.

3. Raclette selon la revendication 2, **caractérisée en ce que** les crans ont une hauteur de 10 à 12 mm, une largeur de 2 mm et une profondeur de 0,1 à 1,5 mm.

4. Raclette selon l'une quelconque des revendications précédentes, **caractérisée en ce que** l'élastomère souple présente une dureté de 10 à 90 shore A.

5. Raclette selon l'une quelconque des revendications précédentes, **caractérisée en ce que** l'élastomère souple est un polymère styrène-éthylène-butylène-styrène, un polymère éthylène-acétate de vinyle ou un polymère styrène-butadiène-styrène.

6. Raclette selon l'une quelconque des revendications précédentes, **caractérisée en ce que** la lame a une longueur de 100 à 450 mm.

7. Raclette selon l'une quelconque des revendications précédentes, **caractérisée en ce que** le manche (1) est amovible.

8. Utilisation d'une raclette selon l'une quelconque des revendications précédentes pour égaliser et/ou uniformiser des enduits d'une densité supérieure ou égale à 0,5.

9. Utilisation d'une raclette selon l'une quelconque des revendications précédentes pour égaliser et/ou uniformiser des enduits présentant une viscosité comprise entre 80 000 et 500 000 mPa.s et une granulométrie inférieure ou égale à 2000 µ.
